# EUROPÄISCHE PATENTSCHRIFT

(11) **EP 0 405 081 B1**
(45) Veröffentlichungstag und Bekanntmachung des Hinweises auf die Patenterteilung: **08.12.1993**
(21) Anmeldenummer: 90107399.9
(22) Anmeldetag: 19.04.1990
(51) Int. Cl.: H04N 3/195

(54) **Diodensplit-Transformator**
Diode-split transformer
Transformateur du type diode-split

(30) Priorität: 28.06.1989 DE 3921096
(43) Veröffentlichungstag der Anmeldung: 02.01.1991
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Neuhaus, Klaus, Grundig E.M.V., Max Grundig, D-8510 Fürth/Bay (DE)

(56) Entgegenhaltungen:
- DE-A- 3 122 588
- US-A- 2 796 552

## Beschreibung

Die Erfindung betrifft einen Diodensplit-Transformator zur Erzeugung der Hochspannung in Fernsehempfängern mit den im Oberbegriff des Anspruchs 1 angegebenen Merkmalen.

Aus der US-A-2,796,552 ist eine Schaltung zur Erzeugung der Ablenkspannungen für eine Kathodenstrahlröhre bekannt, welche unter anderem einen Transformator und eine mit der Primärwicklung des Transformators verbundene Schaltung enthält, die auch unter dem Namen Booster-Dioden-Sparschaltung bekannt ist. Diese hat die Aufgabe, eine erhöhte Betriebsspannung für den Hinlauf an den Zeilenablenkspulen bereitzustellen. Die in dieser Schaltung enthaltene Diode bewirkt auch eine Dämpfung von im Transformator auftretenden Schwingungen.

Diodensplit-Transformatoren mit den im Oberbegriff des Anspruchs 1 angegebenen Merkmalen sind beispielsweise aus den Zeitschriften "Funk-Technik", 1979, Heft 4, Seiten T183-T184, und "Funkschau", 1976, Heft 24, Seiten 1051-1054, bekannt. Sie dienen dazu, aus den in der Horizontalendstufe in der Rücklaufperiode vorliegenden Rückschlagimpulsen die Bildröhren-Hochspannung zu gewinnen. Ein Problem derartiger Diodensplit-Transformatoren besteht darin, daß in unerwünschter Weise während des Zeilenhinlaufs Nachschwingeffekte (sog. "ringing") auftreten, die die Bildqualität verschlechtern.

Aus der DE-PS 28 41 885 und der DE-PS 36 02 005 ist es bereits bekannt, diese Nachschwingeffekte unter Verwendung einer Hilfswicklung zu reduzieren. Mittels dieser Hilfswicklung lassen sich die Nachschwingeffekte jedoch nicht vollständig beseitigen. ohne daß die Hochspannungserzeugung negativ beeinflußt wird.

Die Aufgabe der Erfindung besteht darin, einen Diodensplit-Transformator mit den im Oberbegriff des Anspruchs 1 angegebenen Merkmalen derart weiterzubilden, daß auf einfache Art und Weise unter Vermeidung der vorgenannten Nachteile die Nachschwingeffekte vollständig beseitigt werden, so daß keine Verschlechterung der Bildqualität mehr auftritt.

Diese Aufgabe wird bei einem Diodensplit-Transformator der im Oberbegriff des Anspruchs 1 angegebenen Art durch die im kennzeichnenden Teil des Anspruchs 1 angegebenen Merkmale gelöst. Vorteilhafte Weiterbildungen ergeben sich aus den Unteransprüchen.

Die Vorteile der Erfindung bestehen insbesondere darin, daß die bei bekannten Diodensplit-Transformatoren auftretenden Nachschwingeffekte durch eine einfache schaltungstechnische Maßnahme beseitigt werden. Weitere vorteilhafte Eigenschaften der Erfindung ergeben sich aus der beispielhaften Erläuterung der Erfindung anhand der Figur.

Die Figur zeigt einen Diodensplit-Transformator mit einer Primärwicklung lp und einer in mehrere Teilwicklungen l1, l2 und l3 aufgeteilten Sekundärwicklung. Die genannten Teilwicklungen sind über Dioden D1 und D2 miteinander verbunden. Zwischen der Teilwicklung l3 und der Bildröhre ist eine weitere Diode D3 angeordnet. Der nicht mit der Diode D1 verbundene Anschluß der Teilwicklung l1 ist über eine Parallelschaltung aus einem Kondensator C1 und einem Widerstand R1 an Masse gelegt.

Die Erfindung beruht auf der Erkenntnis, daß hauptsächlich die massenäheste Teilwicklung l1 für die Nachschwingeffekte verantwortlich ist.

Wird nun parallel zu dieser Teilwicklung l1 eine Diode D4 derart geschaltet, daß ihre Anode über die Parallelschaltung eines Widerstandes R2 und eines Kondensators C2 mit Masse und ihre Kathode mit dem massefernen Anschluß der Teilwicklung l1 verbunden ist, dann werden während des Zeilenhinlaufs Störschwingungen nach Masse abgeleitet.

Gemäß einer vorteilhaften Weiterbildung der Erfindung ist zusätzlich der Widerstand R1 als regelbarer Widerstand bzw. als Potentiometer ausgebildet, an dessen Abgriff die Schirmgitterspannung UG für die Bildröhre abgenommen wird. Für dieses Potentiometer genügt eine einfache Isolierung. Es muß nicht - wie es bei bisher bekannten Diodensplit-Transformatoren üblich ist - mit den übrigen Transformatorbauteilen vergossen werden oder mit dem Fokus-Regler in einem Isoliergehäuse eingebaut sein.

Gemäß einer weiteren vorteilhaften Weiterbildung der Erfindung wird vom Verbindungspunkt zwischen der Diode D4 und dem Widerstand R 2 ein Regelsignal für eine Schutzschaltung des Fernsehempfängers abgeleitet. Bei dieser Schutzschaltung kann es sich um eine Schaltung zur Strahlstrombegrenzung handeln.

Gemäß einer weiteren vorteilhaften Weiterbildung der Erfindung ist zwischen der Kathode der die massenäheste Teilwicklung l1 mit der nächsten Teilwicklung l2 verbindenen Diode D1 und Masse ein Potentiometer R4 vorgesehen, von dessen Abgriff die Fokussierspannung UF für die Bildröhre abgeleitet wird. Dieses Potentiometer kann bei der Fertigung des Diodensplit-Transformators direkt auf das Isolierrohr am Diodensplit-Transformator aufgesteckt werden und muß nicht - wie es bei vielen bekannten Anordnungen der Fall ist - an der Bildröhrenplatte befestigt werden.

## Patentansprüche

1. Diodensplit-Transformator zur Erzeugung der Hochspannung in Fernsehempfängern, mit einer Primärwicklung und einer in mehrere, jeweils über eine Diode miteinander verbundene Teilwicklungen aufgeteilten Zekundärwicklung, **dadurch gekennzeichnet,** daß parallel zur massenähesten Teilwicklung (l1) eine Diode (D4), deren Kathode mit dem massefernen Anschluß der massenähesten Teilwicklung (11) verbunden ist, geschaltet ist, so daß während des Zeilenhinlaufes an der massenähesten Teilwicklung (l1) auftretende Störschwingungen nach Masse abgeleitet werden.

2. Diodensplit-Transformator nach Anspruch 1, **dadurch gekennzeichnet,** daß zwischen dem massenäheren Anschluß der massenähesten Teilwicklung (l1) und Masse die Parallelschaltung eines Kondensators (C1) und eines Potentiometers (R1) vorgesehen ist und vom Abgriff des Potentiometers (R1) die Schirmgitterspannung (UG) für die Bildröhre entnommen wird.

3. Diodensplit-Transformator nach Anspruch 1 oder 2, **dadurch gekennzeichnet,** daß vom Fußpunkt der parallel zur massenähesten Teilwicklung (11) angeordneten Diode (D4) ein Regelsignal für eine Schutzschaltung des Fernsehempfängers abgeleitet wird.

4. Diodensplit-Transformator nach einem oder mehreren der Ansprüche 1 - 3, **dadurch** **gekennzeichnet,** daß von der Kathode der die massenäheste Teilwicklung (l1) mit der nächsten Teilwicklung (12) verbindenden Diode (D1) die Fokussierspannung (UF) für die Bildröhre abgeleitet wird.

## Claims

1. Diode-split transformer for generating the high voltage in television receivers, having a primary winding and a secondary winding, divided into a plurality of part-windings respectively interconnected via a diode, characterized in that parallel to the part-winding (l1) closest to earth there is connected a diode (D4), the cathode of which is connected to the earth-remote terminal of the part-winding (l1) closest to earth, so that interfering oscillations occurring during the line sweep at the part-winding (l1) closest to earth are diverted to earth.

2. Diode-split transformer according to Claim 1, characterized in that the parallel connection of a capacitor (C1) and a potentiometer (R1) is provided between the terminal closer to earth of the part-winding (l1) closest to earth and earth and the screen grid voltage (UG) for the picture tube is taken from the tap of the potentiometer (R1).

3. Diode-split transformer according to Claim 1 or 2, characterized in that a control signal for a protective circuit of the television receiver is derived from the base point of the diode (D4) arranged parallel to the part-winding (l1) closest to earth.

4. Diode-split transformer according to one or more of Claims 1 - 3, characterized in that the focusing voltage (UF) for the picture tube is derived from the cathode of the diode (D1) connecting the part-winding (l1) closest to earth to the closest part-winding (12).

## Revendications

1. Transformateur à séparation par diodes pour la production de haute tension dans les récepteurs de télévision, comportant un enroulement primaire et un enroulement secondaire divisé en plusieurs enroulements partiels connectés l'un à l'autre respectivement par une diode, caractérisé en ce que, en parallèle avec l'enroulement partiel le plus proche de la masse (Il), on connecte une diode (D4) dont la cathode est connectée à la borne éloignée de la masse de l'enroulement partiel le plus proche de la masse (I1), de telle sorte que, au cours du trajet aller des lignes, les oscillations parasites apparaissant sur l'enroulement partiel le plus proche de la masse (I1) soient dérivées vers la masse.

2. Transformateur à séparation par diodes selon la revendication 1, caractérisé en ce qu'il est prévu entre la borne la plus proche de la masse de l'enroulement partiel le plus proche de la masse (I1) et la masse le circuit en parallèle formé d'un condensateur (C1) et d'un potentiomètre (R1) et la tension de la grille-écran (UG) pour le tube image est prélevée de la prise du potentiomètre (R1).

3. Transformateur à séparation par diodes selon la revendication 1 ou 2, caractérisé en ce qu'un signal de réglage pour un circuit de protection du récepteur de télévision est prélevé de la base de la diode (D4) agencée en parallèle avec l'enroulement partiel le plus proche de la masse (I1).

4. Transformateur à séparation par diodes selon une ou plusieurs des revendications 1 à 4, caractérisé en ce que la tension de focalisation (UF) pour le tube image est prélevée de la cathode de la diode (D1) connectant l'enroulement partiel le plus proche de la masse (I1) à l'enroulement partiel suivant (I2).
